# EUROPÄISCHE PATENTSCHRIFT

(11) **EP 0 313 721 B1**
(45) Veröffentlichungstag und Bekanntmachung des Hinweises auf die Patenterteilung: **12.10.1994**
(21) Anmeldenummer: 88104308.7
(22) Anmeldetag: 18.03.1988
(51) Int. Cl.: B65D 61/00, B65D 59/00, B65B 11/00

(54) **Verfahren zur Errichtung einer Verpackung an mit geraden Kanten versehenes oder mit geraden Kanten gestapeltes Packgut**
Method for assembling a package around a product having straight edges or stocked products with straight edges
Procédé pour dresser un emballage autour de produits ayant des arêtes vives ou d' un empilage de produits ayant des arêtes vives

(30) Priorität: 29.10.1987 DE 8714373 U
(43) Veröffentlichungstag der Anmeldung: 03.05.1989
(73) Patentinhaber: OSTMA Maschinenbau GmbH, 53909 Zülpich (DE)
(72) Erfinder: Odenthal, Heinz F., D-5352 Zülpich (DE)
(74) Vertreter: Andrejewski, Walter

(56) Entgegenhaltungen:
- FR-A- 986 133
- GB-A- 1 404 623
- US-A- 2 262 730
- US-A- 3 113 492
- US-A- 4 212 394

## Beschreibung

Die Erfindung betrifft ein Verfahren zur Errichtung einer Verpackung an kubischem Verpackungsgut mit rechteckigem oder quadratischem Grundriß mit Grundkanten und Oberkanten oder an entsprechend gestapeltem Verpackungsgut.

Es sind Verpackungen für kubisches Verpackungsgut bekannt (US 22 62 730) die Winkelprofilstäbe aufweisen, die an die Kanten des Verpackungsgutes angelegt und zu einem den Kanten eines kubusförmigen Gegenstandes folgenden Rahmentragwerk zusammengesetzt sind. Dazu sind im Bereich der Ecken besondere, winkelförmige Verbindungsbauteile vorgesehen. Das Rahmentragwerk ist durch diagonal geführte, unter Zugspannung stehende Umreifungsbänder ausgesteift. Das der Kubusform angepaßte Verpackungsgut wird eingefüllt. Die Winkelprofilstäbe sind Winkeleisenabschnitte. Sie bestehen aus Stahl. Die Winkelprofilstäbe werden vorgefertigt. Die Verpackung insgesamt ist ein Rahmenbauwerk aus Stahl. Die Maße dieses Bauwerkes können beim Anlegen der Verpackung nicht verändert werden. Ist an einem anderen Ort das Verpackungsgut gefertigt worden, so bringt dieses seine Toleranzen mit. Im Rahmen der bekannten Maßnahmen kann daher nicht ohne weiteres sichergestellt werden, daß das Verpackungsgut von der Verpackung ohne störende Toleranzen aufgenommen wird. Die bekannten Maßnahmen sind in bezug auf die Anpassung an Verpackungsgut mit unterschiedlichen Abmessungen wenig flexibel. Das gilt auch für Verpackungen, bei denen fertigungstechnisch analog mit Faltwerkstäben gearbeitet wird, die aus Wellpappe geformt sind (US 42 12 394). Im übrigen sind aus Faserplattenzuschnitten zusammengesetzte Eckschoner für Verpackungsgut bekannt (GB 14 04 623).

All den vorstehend beschriebenen bekannten Maßnahmen ist gemeinsam, daß die Verpackung bzw. die Verpackungsteile gleichsam ein selbständiges Bauwerk darstellen, welches nicht einfach gefertigt werden kann und in bezug auf das Verpackungsgut mit störenden Toleranzen behaftet ist.

Die Praxis arbeitet zumeist mit Verpackungen, bei denen die Verpackungselemente plattenförmige Elemente mit abgewinkelten Bereichen sind. Sie bilden im statischen Sinne Flächentragwerke und Kastentragwerke. Das verlangt erheblichen Materialaufwand für die plattenförmigen Elemente, ist aber auch in fertigungstechnischer Hinsicht aufwendig, weil vollflächige Zuschnitte mit Sollfaltstellen, die einen großen Grundriß aufweisen, hergestellt und auf Lager gehalten werden müssen. Das gilt auch für die Verpackungen selbst. Auch hier stören die oben behandelten Toleranzprobleme. Wo die Verpackungen mit Kennzeichnungen versehen werden, ist das Bedrucken derartig großflächiger Zuschnitte oder Verpackungen aufwendig.

Der Erfindung liegt die Aufgabe zugrunde, ein Verfahren zur Errichtung einer Verpackung an kubischem Verpackungsgut mit rechteckigem oder quadratischem Grundriß mit Grundkanten und Oberkanten oder ein Verfahren zur Errichtung einer Verpackung an entsprechend gestapteltem Verpackungsgut anzugeben, welches sich durch Einfachheit in fertigungstechnischer Hinsicht auszeichnet und es erlaubt, Verpackungen zu errichten, die unschwer an unterschiedliche Verpackungsaufgaben in bezug auf die Abmessungen des Verpackungsgutes anpaßbar sind. Dabei soll mit Verpackungskarton als Verpackungsmaterial gearbeitet werden.

Zur Lösung dieser Aufgabe ist Gegenstand der Erfindung ein Verfahren zur Errichtung einer Verpackung an kubischem Verpackungsgut mit rechtwinkligem oder quadratischem Grundriß mit Grundkanten und Oberkanten oder an entsprechend gestapeltem Verpackungsgut, wobei ein Bauelementensatz von Faltwerkstäben aus Verpackungskartonzuschnitten mit winkelförmigen, durch Faltung gebildeten Querschnitt, die endseitig Klebefahnen aufweisen und den Kanten des Verpackungsgutes angepaßt sind, von der Rolle gefertigt wird, und wobei die Verpackung dadurch errichtet wird, daß die Faltwerkstäbe an die Kante des Verpackungsgutes angelegt und dort mit Hilfe der Klebefahnen zu zumindest einem ebenen, das Verpackungsgut an den Grundkanten und an den Grundkantenecken umfassenden Grundrahmentragwerk zusammengefugt werden, welches verpackungsbodenfrei ausgeführt ist. - Nach bevorzugter Ausführungsform der Erfindung werden die Faltwerkstäbe außerdem zu einem ebenen, das Verpackungsgut an den Oberkanten und an den Oberkantenecken umfassenden Oberrahmen zusammengefügt, der abdeckungsfrei ausgeführt wird. Im Rahmen der Erfindung liegt es, die Faltwerkstäbe außerdem an die Grundkantenecken und die Oberkantenecken verbindende Eckkappen anzulegen und mit diesen zu verbinden.

Die Erfindung geht von der Erkenntnis aus, daß ein Bauelementensatz von Faltwerkstäben aus Verpackungskartonzuschnitten auf einfache Weise hergestellt werden kann, wenn das entsprechende Vormaterial von der Rolle abgezogen wird und folglich der Bauelementensatz insgesamt von der Rolle gefertigt wird. Es versteht sich, daß das Vormaterial bahnförmig von der Rolle abgezogen und danach erst gefaltet bzw. in die entsprechenden Längen eingeteilt wird. Diese Verfahrensweise ist außerordentlich flexibel, weil alle Fertigungsparameter beibehalten werden können und lediglich die Länge der Faltwerkstäbe des Bauelementensatzes unterschiedlichen Verpackungsaufgaben anzupassen ist. Die Faltwerkstäbe selbst können aus verhältnismäßig dünnem Verpackungskarton gefertigt werden, weil sie unter Zugspannung an das Verpackungsgut angelegt werden können und folglich störende Beanspruchungen, wie Knickbeanspruchungen, nicht aufzunehmen haben. Von besonderem Vorteil ist die Tatsache, daß dabei auch die Toleranzen ausgeglichen werden können, die das Verpackungsgut mitbringt.

Im folgenden wird die Erfindung anhand einer lediglich ein Ausführungsbeispiel darstellenden Zeichnung ausführlicher erläutert. Es zeigen in schematischer Darstellung
- Fig. 1: perspektivisch eine Verpackung, die nach dem erfindungsgemäßen Verfahren hergestellt wurde,
- Fig. 2: eine Draufsicht auf die einzelnen Verpackungsstäbe des Gegenstandes der Fig. 1,
- Fig. 3,4: andere Ausführungsformen des Gegenstandes der Fig. 1, und
- Fig. 5: Elemente einer Verpackung vor dem Anlegen an das gestaplte Packgut, im Rahmen des erfindungsgemäßen Verfahrens.

Die in den Figuren dargestellte Verpackung ist für mit geraden Kanten versehenes oder mit geraden Kanten gestapeltes Packgut bestimmt. In ihrem grundsätzlichen Aufbau besteht die Verpackung aus mehreren, im Bereich der Kanten des Packgutes abgewinkelten Verpackungselementen 1, 2 aus Verpackungswerkstoff. Der streifenförmige Verpackungswerkstoff wurde von einer Rolle abgezogen.

Insbesondere aus einer vergleichenden Betrachtung der Fig. 1 und 2 entnimmt man, daß die Verpackungselemente als Verpackungsstäbe 1 ausgeführt sind, die einen winkelförmigen Querschnitt aufweisen und Kanten des Packgutes zugeordnet sind. Das Packgut wurde nicht gezeichnet. Man erkennt aus den Fig. 1, 3 und 4, daß die Verpackungsstäbe 1 zu einem Rahmentragwerk unterschiedlicher Ordnung zusammengefaßt sind. Das Rahmentragwerk besitzt zumindest ein offenes Rahmenfeld 3.

In der Ausführungsform nach den Fig. 1 und 2 ist die Anordnung so getroffen, daS die Verpackungsstäbe 1 zu einem ebenen Rahmentragwerk zusammengefaßt sind. Es mag als Tray-Verpackung eingesetzt werden.

Bei der Ausführungsform nach den Fig. 3 und 4 hat das Rahmentragwerk eine höhere Ordnung als in Fig. 1. Die Verpackungsstäbe 1 sind zu einem räumlichen Rahmentragwerk zusammengefaßt. Gleichzeitig wurde in Fig. 3 angedeutet, daß ein offenes Feld bzw. die offenen Felder des Rahmentragwerkes durch eine oder mehrere Verpackungstafeln 2 ausgefacht werden können. Die Rahmentragwerke können auch durch Stabilisierungselemente, die an die Verpackungsstäbe angeschlossen sind, ausgesteift sein. In Fig. 4 wurde durch eine strichpunktierte Linie, die diagonal verläuft, ein solches Stabilisierungselement 4 angedeutet.

Bei der Ausführungsform nach den Fig. 1 und 3 sind die Verpackungsstäbe 1 im Bereich der Rahmenecken, soweit erforderlich, mit einer Klebefahne 5 versehen und durch Kleben miteinander verbunden. Bei der Ausführungsform nach Fig. 4 sind am oberen Rahmen des Rahmentragwerkes, der gleichsam deckelartig aufgesetzt ist, Eckkappen 6 vorgesehen. Man kann sowohl das beschriebene Verkleben als auch das Aufsetzen von Eckkappen in Kombination verwirklichen, wenn besondere Beanspruchungen aufzunehmen sind. Die Verpackungstafeln 2 können in das Rahmentragwerk eingeklebt sein und wirken dann zusätzlich aussteifend.

Im Ausführungsbeispiel und nach bevorzugter Ausführungsform der Erfindung mögen die Verpackungsstäbe 1 als Pappzuschnitte ausgeführt sein, die zum winkelförmigen Querschnitt gefaltet sind. Aus den Fig. 3 und 4 entnimmt man, daß sie auch aus Kunststoff bestehen könnten.

Die Verpackungstafeln 2 sind als Pappzuschnitte ausgeführt. Angedeutet wurde in der Fig. 3, daß eines der beschriebenen Elemente, nämlich die frontseitige Verpackungstafel 2, als Kennzeichnungsträger ausgebildet ist.

Die Fig. 5 verdeutlicht die Verhältnisse beim Anlegen von Verpackungsstäben 1 an gestapeltes Packgut P.

Die Verpackungsstäbe 1, mit denen die Erfindung arbeitet, werden, unter Verwendung geeigneter Werkzeuge für die Stanzungen und Faltungen von der Rolle gefertigt. Das kann auch am Verwendungsort geschehen.

## Patentansprüche

1. Verfahren zur Errichtung einer Verpackung an kubischem Verpackungsgut (P) mit rechteckigem oder quadratischem Grundriß mit Grundkanten und Oberkanten oder an entsprechend gestapeltem Verpackungsgut,
wobei ein Bauelementensatz von Faltwerkstäben (1) aus Verpackungskartonzuschnitten mit winkelförmigen, durch Faltung gebildeten Querschnitt, die endseitig Klebefahnen (5) aufweisen und den Kanten des Verpackungsgutes (P) angepaßt sind, von der Rolle gefertigt wird,
und wobei die Verpackung dadurch errichtet wird, daß die Faltwerkstäbe (1) an die Kante des Verpackungsgutes (P) angelegt und dort mit Hilfe der Klebefahnen (5) zu zumindest einem ebenen, das Verpackungsgut (P) an den Grundkanten und an den Grundkantenecken umfassenden Grundrahmentragwerk zusammengefügt werden, welches verpackungsbodenfrei ausgeführt ist.

2. Verfahren nach Anspruch 1, wobei die Faltwerkstäbe (1) außerdem zu einem ebenen, das Verpackungsgut (P) an den Oberkanten und an den Oberkantenecken umfassenden Oberrahmen zusammengefügt werden, der abdeckungsfrei ausgeführt wird.

3. Verfahren nach einem der Ansprüche 1 oder 2, wobei die Faltwerkstäbe (1) außerdem an die Grundkantenecken und die Oberkantenecken verbindende Eckkappen (6) angelegt und mit diesen verbunden werden.

## Claims

1. A method of erecting packaging on cubic material (P) to be packed which has a rectangular or square base with basal edges and upper edges, or on material to be packed which is stacked correspondingly,
wherein a set of constructional elements comprising lengths with a fold structure (1) is produced, from the roll, from packaging cardboard blanks with an angular cross-section formed by folding, which lengths have adhesive flaps (5) at their ends and are matched to the edges of the material (P) to be packed,
and wherein the packaging is erected by placing the lengths with a fold structure (1) on the edge of the material (P) to be packed and joining them together there with the aid of the adhesive flaps (5) to form at least one flat basal frame structure, which surrounds the material (P) to be packed at its basal edges and at the corners of its basal edges, and which is constructed without a packaging base.

2. A method according to claim 1, wherein the lengths with a fold structure (1) are also joined together to form a flat upper frame, which surrounds the material (P) to be packed at its upper edges and at the corners of its upper edges, and which is constructed without a lid.

3. A method according to either one of claims 1 or 2, wherein the lengths with a fold structure (1) are additionally placed on the corner caps (6) joining the corners of the basal edges and the corners of the upper edges, and are joined to the corner caps.

## Revendications

1. Procédé pour appliquer un emballage sur un article à emballer cubique (P) possédant un contour rectangulaire ou carré en projection horizontale et possédant des arêtes de base et des arêtes supérieures, ou sur un article à emballer empilé de façon correspondante, selon lequel on fabrique un ensemble de composants de barrettes d'ossature repliées (1), formés à partir de flans en carton d'emballage possédant une section transversale en forme de cornière polygonale et formée par pliage, et qui possèdent, au niveau de leurs extrémités, des languettes adhésives (5), qui sont adaptées aux bords de l'article à emballer (P), par tirage à partir d'un rouleau, et selon lequel l'emballage est formé par le fait qu'on applique les barrettes d'ossature repliées (1) contre les bords de l'article à emballer (P) et qu'en cet endroit on les réunit, à l'aide des languettes adhésives (5), pour former au moins une unité de support en forme de cadre de base, qui entoure l'article à emballer (P) au niveau des arêtes de base et des coins de ces arêtes et qui est réalisé sans fond d'emballage.

2. Procédé selon la revendication 1, selon lequel on réunit en outre les barrettes d'ossature repliées (1) pour former un cadre supérieur plat, qui entoure l'article à emballer (P) au niveau de ses arêtes supérieures et au niveau des coins de ces arêtes supérieures et qui est réalisé sans recouvrement.

3. Procédé selon l'une des revendications 1 ou 2, selon lequel les barrettes d'ossature repliées (1) sont en outre appliquées contre les coins des arêtes de base et contre des capuchons d'angle (6) qui relient les coins des arêtes de base et les coins des arêtes supérieures.
